# EUROPÄISCHE PATENTANMELDUNG

(11) **EP 2 792 848 A1**
(43) Veröffentlichungstag der Anmeldung: **22.10.2014**
(21) Anmeldenummer: 13164028.6
(22) Anmeldetag: 17.04.2013
(51) Int. Cl.: F01D 5/00, F01D 5/22

(54) **Verfahren zum Wiederherstellen der Deckplattenvorspannung einer Turbinenbeschaufelung**

(71) Anmelder: Siemens Aktiengesellschaft, 80333 München (DE)
(72) Erfinder: Kostenko, Yevgen, Dr., 40878 Ratingen (DE); Ulma, Andreas, 45481 Mülheim an der Ruhr (DE)

(57) **Zusammenfassung**

Die Erfindung betrifft ein Verfahren zum Reparieren einer Schaufelreihe, wobei die Schaufeln Deckplatten (1, 2) aufweisen und ein störender Spalt (6) zwischen den Deckplatten (1, 2) entstanden ist, wobei das Verfahren sich dadurch auszeichnet, dass in einem ersten Verfahrensschritt ein Verspannungselement (7) in dem Spalt (6) zwischen den Deckplatten (1, 2) angeordnet wird und in einem zweiten Verfahrensschritt miteinander verschweißt wird.

## Beschreibung

Die Erfindung betrifft ein Verfahren zum Wiederherstellen einer Deckplattenvorspannung einer Turbinenbeschaufelung, wobei die Schaufeln mit Deckplatten ausgebildet sind, wobei zwischen zwei Deckplatten von benachbarten Schaufeln ein Spalt aufgrund eines Schadens ausgebildet ist.

In Strömungsmaschinen, wie z.B. Dampfturbinen, wird ein Strömungsmedium zwischen sogenannten Leit- und Laufschaufeln bewegt. Die Laufschaufeln sind auf der Oberfläche eines Rotors angeordnet, wobei der Rotor um eine Rotationsachse drehbar gelagert ist. Die einzelnen Laufschaufeln werden zu einer sogenannten Laufschaufelreihe ausgebildet, das bedeutet, dass die einzelnen Laufschaufeln in Umfangsrichtung auf der Rotoroberfläche angeordnet sind.

Der Rotor wird mit den Laufschaufelreihen, die in einer Strömungsrichtung nacheinander angeordnet sind, in einem Gehäuse angeordnet, wobei auf einer Innenfläche des Gehäuses die Leitschaufeln angeordnet sind. Die Leitschaufeln werden dabei derart angeordnet, dass sie ebenfalls in einer Umfangsrichtung hintereinander angeordnet sind und somit eine Leitschaufelreihe bilden. Dadurch entsteht zwischen den Leitschaufel - und Laufschaufelreihen ein Strömungskanal, durch den das Strömungsmedium strömt. Bei einer Dampfturbine als Beispiel für eine Strömungsmaschine strömt Dampf als Strömungsmedium entlang des Strömungskanals.

Durch die Bewegung des Strömungsmediums im Strömungskanal wird der Rotor in Drehung versetzt. Diese Drehung kann bspw. ausgenutzt werden, um elektrische Generatoren anzutreiben.

Die Laufschaufeln weisen ein aerodynamisches Profil auf, wobei die Laufschaufeln endseitig von der Rotationsachse her gesehen sogenannte Deckplatten aufweisen. Diese Deckplatten sind an den Laufschaufelenden angeordnet und bilden somit eine Begrenzung für den Strömungskanal. Während des Betriebs einer so ausgebildeten Strömungsmaschine kann es zu Berührungen zwischen den einzelnen Deckbändern der Laufschaufelreihen und den gegenüberliegenden Dichtbändern im Gehäuse, oder im Falle von Leitschaufeln dem gegenüberliegenden Rotor kommen, die zu einer hohen Materialbelastung führen. Dies kann zu Schäden auf den Deckbändern führen, die unerwünscht sind. Ein Schaden wäre bspw., dass ein Spalt zwischen den einzelnen Deckplatten entsteht, was im Betrieb zu störenden Schwingungen der Schaufeln führen könnte.

Solche vorgenannten Spalte können in Folge von Plastifizierungen an den Leit- bzw. Laufschaufeln entstehen.

Um weiteren Schäden vorzubeugen müssten beschädigte Lauf- bzw. Leitschaufeln ausgetauscht werden, was ein großer Aufwand wäre und nur während geplanter Revisionen durchgeführt wird. Solch ein Austausch kann naturgemäß auch nur dann durchgeführt werden, wenn ein entsprechender Vorrat an Ersatzschaufeln zur Verfügung steht.

Eine weitere Möglichkeit solchen Schäden zu begegnen ist, den Befund zu dokumentieren und die abschließende Reparatur auf eine noch folgende Revision zu verschieben. Allerdings erhöht sich hierdurch das Betriebsrisiko aufgrund eines möglichen Schaufelabrisses. Ein weiteres Szenario wäre, dass der Gesamtschaufelverbund durch einen schadhaften Spalt insgesamt gefährdet wird.

Die Erfindung möchte hier Abhilfe schaffen.

Es ist daher Aufgabe der Erfindung ein Verfahren anzugeben, das bei Schaufeln mit Deckbändern eingesetzt wird, wobei zwischen zwei Deckplatten ein Spalt aufgrund eines Schadens auftritt und eine weitere Erhöhung des Schadens vermieden wird. Gelöst wird diese Aufgabe durch ein Verfahren zum Wiederherstellen einer Deckplattenvorspannung einer Turbinenbeschaufelung, wobei die Schaufeln mit Deckplatten ausgebildet sind, wobei zwischen zwei Deckplatten von benachbarten Schaufeln ein Spalt aufgrund eines Schadens ausgebildet ist, mit den Schritten:
- Einfügen eines Verspannungselementes in den Spalt,
- Verschweißen des Verspannungselementes mit dem Deckband.

Somit wird erfindungsgemäß vorgeschlagen, ein zusätzliches Bauteil, nämlich ein Verspannungselement zwischen den Deckplatten anzuordnen, um dadurch dem kostspieligen Austausch einer Schaufel zu begegnen. Dieses Verspannungselement wird von einer inneren Seite der Schaufelreihe in den Spalt eingeführt und von innen oder von außen verschweißt.

Der Vorteil dieses erfindungsgemäßen Verfahrens liegt darin, dass die Schaufelreihe wieder verspannt werden kann. Solch eine Verspannung der Schaufelreihe bis zur nächsten Inspektion ist daher kostengünstig gewährleistet. Eine betriebssichere Nutzung der Turbine vermeidet dadurch mögliche Schäden und weitere Beschädigungen der Schaufelreihe können dadurch vermieden werden. Die Schaufelreihe bildet einen Schaufelverbund. Der Schaufelverbund ist dadurch vor einem Auftreten von weiteren Schäden gesichert.

Vorteilhafte Weiterbildungen sind in den Unteransprüchen angegeben.

So wird in einer ersten vorteilhaften Weiterbildung das Verspannungselement mit einem Keilstück ausgebildet, wobei das Keilstück keilförmig ist und in dem Spalt angeordnet wird. Das Verspannungselement weist somit ein Keilstück auf, das in den Spalt hineinragt und keilförmig ausgebildet ist. Durch diese besondere Form des Keilstücks kann eine Kraft zwischen zwei Deckbändern ausgeübt werden, so dass eine Vorspannung in den Deckbändern wieder hergestellt werden kann. Mit anderen Worten, die Schaufelreihe, deren Deckplatten einen Deckbandverbund darstellen, kann wieder so ausgebildet werden, dass eine Vorspannung entsteht.

In einer weiteren vorteilhaften Weiterbildung wird das Verspannungselement T-förmig ausgebildet und das Keilstück senkrecht zum Querbalken angeordnet.

Durch diese T-förmige Form wird ein Einsetzen des Verspannungselements in den schadhaften Spalt erleichtert. Des Weiteren wird aufgrund von Kräften, wie z.B. Fliehkräften, eine Bewegung des Verspannungselements zwischen den Deckbändern wirksam vermieden.

Vorteilhafterweise wird dadurch das Verspannungselement derart angeordnet, dass der Querbalken unterhalb der Deckbänder liegt. Das bedeutet, dass der Querbalken im Strömungskanal angeordnet ist. Daher sollte der Querbalken keine unnötig große Form aufweisen.

In einer weiteren vorteilhaften Weiterbildung wird durch das Einfügen des Verspannungselements eine Kraft zwischen den Deckbändern ausgeübt, was zu einem Auseinanderdrücken der Deckbänder führt. Dadurch ist eine Vorspannung im Deckbandverbund bzw. im Schaufelverbund wieder möglich.

Die Erfindung wird anhand eines Ausführungsbeispiels nun näher erläutert. Die Figuren zeigen hierbei in schematischer Weise die erfindungsgemäße Lösung an.

Es zeigen:
- Figur 1: eine Draufsicht auf zwei Deckbänder;
- Figur 2: eine Querschnittansicht eines Teils einer Schaufelreihe;
- Figur 3: eine perspektivische Ansicht eines Teils einer Schaufelreihe;
- Figur 4: eine perspektivische Ansicht eines Teils einer Schaufelreihe.

In der Figur 1 ist eine Draufsicht auf eine erste Deckplatte 1 und eine zweite Deckplatte 2 dargestellt. Die erste Deckplatte 1 und die zweite Deckplatte 2 sind endseitig an Schaufelprofilen 3 angeordnet. Das Schaufelprofil 3 ist in der Figur 1 durch gestrichelte Linien dargestellt. Die erste Deckplatte 1 und die zweite Deckplatte 2 bilden mit dem Schaufelprofil 3 und einem Schaufelfuß 4 jeweils eine Schaufel. Im Falle von Leitschaufeln ist der Schaufelfuß in einem Gehäuse angeordnet. Im Falle von Laufschaufeln ist der Schaufelfuß 4 auf einem Rotor angeordnet. Die Erfindung ist sowohl für Leit- als auch für Laufschaufeln anwendbar. Die erste Deckplatte 1 und die zweite Deckplatte 2 werden in einer Umfangsrichtung 5 angeordnet. Zwischen der ersten Deckplatte 1 und der zweiten Deckplatte 2 kann ein Spalt 6, der als Schaden bezeichnet werden kann, entstehen. Die Schaufeln bilden in der Umfangsrichtung 5 eine hintereinander angeordnete Anordnung einer Schaufelreihe. In der Figur 1 ist der Spalt 6 aufgrund eines Schadens zwischen der ersten Deckplatte 1 und der zweiten Deckplatte 2 von zwei benachbarten Schaufeln ausgebildet. Das Verfahren zum Reparieren der Schaufelreihe sieht nun vor, dass in einem ersten Schritt ein Verspannungselement 7 in den Spalt 6 eingefügt wird. Und in einem zweiten Schritt das Verspannungselement mit den Deckplatten 1, 2 verschweißt wird.

Diese Schweißung kann unterhalb, außerhalb oder stirnseitig der ersten Deckplatte 1 bzw. zweiten Deckplatte 2 erfolgen als auch außerhalb der ersten Deckplatte 1 bzw. der zweiten Deckplatte 2.

Die Deckplatten 1, 2 bilden im Verband umlaufend angeordnet ein Deckband.

Das Verspannungselement 7 ist mit einem Keilstück 8 ausgebildet, das keilförmig ist und in dem Spalt 3 angeordnet wird. Das Keilstück 8 ist hierbei derart keilförmig ausgebildet, dass eine Bewegung des Keilstücks 8 in Richtung der ersten Deckplatte 1 bzw. der zweiten Deckplatte 2 eine Kraft ausübt, die zu einem Auseinanderdrücken der ersten Deckplatte 1 und zweiten Deckplatte 2 führt.

Das Verspannungselement 7 ist T-förmig ausgebildet, wobei das Keilstück 8 senkrecht auf dem Querbalken 9 angeordnet ist. Der Querbalken 9 ist somit innenseitig auf der ersten Deckplatte 1 bzw. zweiten Deckplatte 2 angeordnet.

Das Einfügen des Verspannungselements 7 führt zu einer Kraft zwischen der ersten Deckplatte 1 bzw. zweiten Deckplatte 2, die zum Auseinanderdrücken der ersten Deckplatte 1 bzw. zweiten Deckplatte 2 führt.

Die Figur 2 zeigt eine Schnittdarstellung eines Teils der Schaufelreihe. Das Verspannungselement 7 ist hierbei im eingebauten Zustand, das bedeutet, nach dem erfindungsgemäßen Reparaturverfahren, dargestellt. Das Verspannungselement 7 ist mit der ersten Deckplatte 1 bzw. mit der zweiten Deckplatte 2 verschweißt. Diese Schweißung kann auf der Deckbandoberfläche 10 oder auf der Deckbandinnenfläche 11 erfolgen.

In der Figur 3 ist eine perspektivische Ansicht der Schaufelreihe dargestellt. Aus Gründen der Übersichtlichkeit wurde lediglich ein Verspannungselement 7 in den Figuren dargestellt. Durch das erfindungsgemäße Verfahren zum Reparieren der Schaufelreihe ist es durchaus möglich, mehrere Verspannungselemente 7 zwischen zwei benachbarten Deckplatten anzuordnen.

Die Figur 4 zeigt eine alternative Ausführungsform des Verspannungselements 7. Im Gegensatz zu Figur 3 ist das Verspannungselement 7 in etwa um 180° verdreht ausgeführt. Das bedeutet, dass der Querbalken 9 oberhalb der Deckplatte 2 angeordnet ist. Somit liegt das Keilstück 8 zwischen zwei Deckplatten 2. Muss aber nicht keilförmig ausgebildet sein. Vielmehr kann das Keilstück 8 im Wesentlichen parallel zu den Anlegeflächen der Deckplatte 2 ausgebildet sein. Damit das Verspannungselement 7 während des Betriebs sich nicht vom Deckband löst, wird es an den Deckplatten 2 verschweißt.

Die Erfindung kann in Dampfturbinen eingesetzt werden.

## Patentansprüche

1. Verfahren zum Wiederherstellen einer Deckplattenvorspannung einer Turbinenbeschaufelung,
wobei die Schaufeln mit Deckplatten (1, 2) ausgebildet sind,
wobei zwischen zwei Deckplatten (1, 2) von benachbarten Schaufeln ein Spalt (6) auf Grund eines Schadens ausgebildet ist, mit den Schritten:
- Einfügen eines Verspannungselements (7) in den Spalt (6),
- Verschweißen des Verspannungselements (7) mit der Deckplatte (1, 2).

2. Verfahren nach Anspruch 1,
wobei das Verspannungselement (7) mit einem Keilstück (8) ausgebildet wird, das keilförmig ist und in dem Spalt (6) angeordnet wird.

3. Verfahren nach Anspruch 1 oder 2,
wobei das Verspannungselement (7) T-förmig ausgebildet wird und das Keilstück (8) senkrecht zum Querbalken (9) angeordnet wird.

4. Verfahren nach Anspruch 3,
wobei das Verspannungselement (7) derart angeordnet wird, dass der Querbalken (9) unterhalb der Deckplatten (1, 2) liegt.

5. Verfahren nach einem der vorhergehenden Ansprüche,
wobei durch das Einfügen des Verspannungselements (7) eine Kraft zwischen den Deckplatten (1, 2) erfolgt, die zum Auseinanderdrücken der Deckplatten (1, 2) führt.
